# EUROPÄISCHE PATENTSCHRIFT

(11) **EP 1 682 440 B1**
(45) Veröffentlichungstag und Bekanntmachung des Hinweises auf die Patenterteilung: **10.02.2010**
(21) Anmeldenummer: 04764894.4
(22) Anmeldetag: 07.09.2004
(51) Int. Cl.: B65H 29/50

(54) **STAPELVORRICHTUNG FÜR KARTONZUSCHNITTE**
STACKING DEVICE FOR CARDBOARD CUTS
DISPOSITIF D'EMPILAGE DESTINE A DES DECOUPES DE CARTON

(30) Priorität: 10.11.2003 DE 10352872
(43) Veröffentlichungstag der Anmeldung: 26.07.2006
(73) Patentinhaber: Stock Maschinenbau GmbH, 36323 Grebenau-Eulersdorf (DE)
(72) Erfinder: STOCK, Lothar, 36304 Alsfeld (DE)
(74) Vertreter: Tappe, Hartmut
(86) Internationale Anmeldenummer: PCT/EP2004/009950
(87) Internationale Veröffentlichungsnummer: WO 2005/051821

(56) Entgegenhaltungen:
- FR-A1- 2 480 726
- US-A- 3 030 107
- US-A- 4 065 122
- US-A- 5 439 209

## Beschreibung

Die Erfindung betrifft eine Vorrichtung zur gestapelten Ablage von Kartonzuschnitten mit einer Zuführeinrichtung und einer der Zuführeinrichtung in Zuführrichtung nachgeordneten Stapeleinrichtung umfassend einen Hubförderer zur Höhenanpassung der Zuführeinrichtung an die Stapelhöhe.

Stapelvorrichtungen der eingangs genannten Art sind hinlänglich bekannt und werden regelmäßig als abschließender Anlagenteil einer Anlage zur Herstellung von Kartonzuschnitten oder sonstiger Lagenverbundanordnungen eingesetzt. Die Kartonzuschnitte, die einen mehrlagigen Lagenaufbau aufweisen, der regelmäßig mittel einer sogenannten Kaschiereinrichtung hergestellt wird, in der durch einen zwischenliegend angeordneten Leimauftrag eine Lage aus Wellpappe mit einer Decklage aus Papier verbunden wird, werden bei den bekannten Anlagen von der Kaschiereinrichtung auf ein Transportband übergeben, das mit einer Anpresseinrichtung versehen ist, um den in der Kaschiereinrichtung erzeugten Lagenverbund durch Druckbeaufschlagung zu fixieren. Nachfolgend werden die Kartonzuschnitte auf eine regelmäßig als zusätzliches Transportband ausgeführte Zuführeinrichtung übergeben, die eine automatische Ablage der Kartonzuschnitte unter Ausbildung eines Stapels ermöglicht. Hiezu ist die Zuführeinrichtung mit einem Hubförderer versehen, der eine Höhenanpassung der Zuführeinrichtung an die im Verlauf des Stapelvorgangs zunehmende Stapelhöhe durch entsprechende Neigungsverstellung der Zuführeinrichtung ermöglicht.

Der bekannte Aufbau von Karton-Fertigungslinien weist demnach zwischengeordnet der Kaschiereinheit und der mit einer Zuführeinrichtung versehenen Stapelvorrichtung die Anpresseinrichtung als separate Anlageneinheit auf.

Die US 5,439,209 zeigt eine Vorrichtung zur gestapelten Ablage von Papierzuschnitten mit einer Zuführeinrichtung. Die Zuführeinrichtung ist aus einem Transportband gebildet, wobei über dem Transportband eine Einrichtung zum Niederhalten der Papierzuschnitte angeordnet ist. Die Einrichtung ist aus einer Haltcrung gebildet, in der Kugeln aufgenommen sind, welche durch ihr Eigengewicht die Papierzuschnitte auf einen Obertrum des Transportbands halten.

Aus der US 3,030,107 ist eine Vorrichtung zur gestapelten Ablage von Papierzuschnitten bekannt, bei der eine Zuführeinrichtung einer Papierschneideeinrichtung nachgeordnet ist. Über einem Transportband der Zuführeinrichtung ist ein zweites, als Niederhalter ausgebildetes Band angeordnet, wobei das zweite Band zusammen mit dem Transportband eine Spaltstrecke ausbildet.

Der vorliegenden Erfindung liegt die Aufgabe zugrunde, eine Zuführeinrichtung so auszubilden, dass ein Lagenverbund vermittels Druckbeaufschlagung fixierbar ist.

Diese Aufgabe wird durch eine Vorrichtung mit den Merkmalen des Anspruchs 1 gelöst.

Bei der erfindungsgemäßen Stapelvorrichtung ist die Zuführeinrichtung mit einer Anpresseinrichtung zur Ausbildung einer Spaltstrecke zur Druckbeaufschlagung eines die Spaltstrecke durchlaufenden Kartonzuschnitts versehen, und die Anpresseinrichtung ist zusammen mit der Zuführeinrichtung als Einheit mit dem Hubförderer verstellbar.

Der erfindungsgemäße Aufbau der Stapelvorrichtung ermöglicht es demnach, auf eine als separate Anlageneinheit ausgeführte, zwischen der Kaschiereinheit und der Stapelvorrichtung angeordnete Anpresseinrichtung zu verzichten. Vielmehr wird die Anpresseinrichtung derart mit der Zuführeinrichtung der Stapelvorrichtung kombiniert, dass eine Höhen- bzw. Neigungsverstellung der Anpresseinrichtung zusammen mit der Zuführeinrichtung als gemeinsame Einheit durch den Hubförderer möglich ist. Aufgrund der Kombination der Anpresseinrichtung mit der Zuführeinrichtung dient die bei konventioneller Ausbildung der Stapelvorrichtung lediglich Zuführzwecken dienende Zuführeinrichtung gleichzeitig als Gegendruckfläche für die Anpresseinrichtung bzw. zur Ausbildung einer Spaltstrecke im Zusammenwirken mit der Anpresseinrichtung. Hierdurch wird nicht nur der Aufbau der Gesamtanlage vereinfacht, vielmehr ergibt sich aus der Weglassung einer zwischen der Kaschiereinheit und der Stapelvorrichtung als separate Einheit ausgebildeten Anpressstrecke ein erheblicher Kostenvorteil.

Als besonders vorteilhaft erweist es sich, wenn die Anpresseinrichtung als Montageeinheit mit der Zuführeinrichtung verbunden ist. Hierdurch ist es möglich, bereits bestehende konventionelle Stapelvorrichtungen, die über eine mit einem Hubförderer versehene Zuführeinrichtung verfügen, auf einfache Art und Weise mit einer Anpresseinrichtung nachzurüsten, um eine erfindungsgemäße Stapelvorrichtung mit den vorstehend erläuterten Vorteilen zu erhalten.

Natürlich ist es auch möglich, die Anpresseinrichtung integral mit der Zuführeinrichtung auszubilden, so dass die Herstellung einer erfindungsgemäßen Stapelvorrichtung mit einer vergleichsweise geringen Anzahl von Einzelteilen möglich ist, da beispielsweise das Rahmengestell der Zuführeinrichtung gleichzeitig als Rahmengestell für die Anpresseinrichtung dienen kann.

Als besonders vorteilhaft hinsichtlich eines störungsfreien Betriebs der Stapelvorrichtung erweist es sich, wenn ein zwischen der Anpresseinrichtung und der Zuführeinrichtung gebildeter Einzugsspalt der Spaltstrecke mit Abstand von einer Übernahmekante der Zuführeinrichtung angeordnet ist. Hierdurch wird sichergestellt, dass der Einzug des Kartonzuschnitts nach Förderung aus der Kaschiereinheit in die Spaltstrecke erst dann erfolgt, wenn zumindest anteilig der Kartonzuschnitt auf die Zuführeinrichtung übergeben ist, so dass die Übergabe durch den Spalteinzug nicht beeinträchtigt wird.

Ebenso erweist es sich als vorteilhaft, wenn ein zwischen der Anpresseinrichtung und der Zuführeinrichtung gebildeter Ausgabespalt der Spaltstrecke mit Abstand von einer Übergabekante der Zuführeinrichtung angeordnet ist. Somit kann sichergestellt werden, dass die Ablage der Kartonzuschnitte auf den Stapel im Wesentlichen unbeeinträchtigt von den Vorgängen im Ausgabespalt erfolgen kann.

Für die Bemessung des Abstands hat es sich als besonders vorteilhaft erwiesen, diesen so festzulegen, dass der Abstand mindestens 20% der Länge eines Kartonzuschnittes in Zuführrichtung beträgt.

Wenn die Anpresseinrichtung zur Veränderung des Abstands A bzw. B in Zuführrichtung oder entgegen der Zuführrichtung relativ zur Zuführeinrichtung verfahrbar ist, ist es insbesondere verbunden mit einer Reduzierung der Bandgeschwindigkeit der Zuführeinrichtung gegenüber der Geschwindigkeit mit der die Lagenverbundanordnungen aus dem vorgeordneten Anlagenteil, also bspw. der Kaschiereinrichtung herausgefördert werden, möglich, wahlweise eine einander teilweise überlappende, "geschuppte" Anordnung oder eine fortlaufend hintereinander liegende Anordnung der Lagenverbundanordnungen zu erzeugen.

Nachfolgend wird eine bevorzugte Ausführungsform der Spaltvorrichtung anhand der Zeichnung näher erläutert.

Es zeigen:
- Fig. 1: eine Seitenansicht einer nachfolgend einer Kaschier- einheit in einer Fertigungslinie zur Herstellung von Kartonzuschnitten angeordneten Stapelvorrichtung;
- Fig. 2: eine Draufsicht auf die in Fig. 1 dargestellte Stapel- vorrichtung;
- **Fig. 3**: eine perspektivische Darstellung der Stapelvorrich- tung im Bereich des Einzugspaltes der Anpresseinrich- tung.

**Fig. 1** zeigt eine Stapelvorrichtung 10, die das Ende einer Fertigungslinie 11 zur Herstellung von Kartonzuschnitten 12 bildet. Der Stapelvorrichtung 10 in Zuführrichtung 13 vorgeordnet befindet sich eine Kaschiereinheit 14, in der in hier nicht näher dargestellter Art und Weise mehrere Lagen eines beispielsweise aus einer Lage Wellpappe und einer Lage Papier gebildeten Lagenverbunds über einen zwischenliegend aufgebrachten Leimauftrag miteinander verbunden werden. Benachbart und gegenüberliegend eines hier nicht näher dargestellten Ausgabespalts auf einer Ausgabeseite 15 der Kaschiereinheit 14 befindet sich eine Übernahmekante 16 einer Zuführeinrichtung 17 der Stapelvorrichtung 10. An der Übernahmekante 16 erfolgt die Übergabe der aus der Kaschiereinheit 14 herausgeförderten Kartonzuschnitte 12, die auf der Zuführeinrichtung 17 in Zuführrichtung 13 weiterbefördert werden.

Die Zuführeinrichtung 17 weist ein Rahmengestell 18 (Fig. 2) auf, in dem über zwei Umlenkwellen 19, 20, die jeweils im Bereich der Übernahmekante 16 bzw. einer am gegenüberliegenden Ende der Zuführeinrichtung 17 ausgebildeten Übergabekante 21 angeordnet sind und um die eine Förderbandeinrichtung 29 in Zuführrichtung 13 angetrieben herumgeführt wird.

Die Zuführeinrichtung 17 ist an ihren Längsenden, also im Bereich der Umlenkwellen 19, 20, in einem L-förmig ausgebildeten Standrahmen 22 der Stapelvorrichtung 10 gelagert. In einem hier vertikal verlaufenden Rahmenabteil 23 ist ein hier beispielsweise als Kettentrieb ausgebildeter Hubförderer 24 angeordnet, der über eine hier nicht näher beschriebene Mitnehmereinrichtung ein vertikales Verfahren der Übergabekante 21 nach oben oder unten angetrieben über einen am Rahmenteil 23 angeflanschten Antriebsmotor 25 ermöglicht.

Im Bereich der Übernahmekante 16 ist das Rahmengestell 18 über einen Gelenkhebel 26 mit einem horizontalem Rahmenteil 27 verbunden, derart, dass entsprechend einem vertikalen Hub des Rahmengestells 18 im Bereich der Übergabekante 21 eine horizontale Lageänderung des Rahmengestells 18 im Bereich der Übernahmekante 16 erfolgt.

Benachbart und gegenüberliegend der Übergabekante 21 befindet sich eine Palette 28 zur gestapelten Ablage von Kartonzuschnitten 12, die von dem hier als Förderbandeinrichtung 29 der Zuführeinrichtung 17 gebildeten Transportmittel über die Übergabekante 21 hinweg gefördert worden sind. Zur Anpassung an die sich stetig verändernde Stapelhöhe eines sich auf der Palette 28 bildenden Stapels 30 wird das Rahmengestell im Bereich der Übergabekante 21 mittels des Hubförderers 24 nach oben verfahren. Im Bereich der Übergabekante 21 ist das Rahmengestell 18 mit einem Ausleger 31 versehen, der an seinem freien Ende einen verstellbaren Anschlag 32 aufweist, welcher in eine mit strichpunktiertem Linienverlauf angedeutete Anschlagposition 33 verfahrbar ist, um die Ausbildung einer vertikalen Stapelkante 34 nach Übergabe der Kartonzuschnitte 12 von der Zuführeinrichtung 17 auf die Palette 28 bzw. den Stapel 30 zu unterstützen.

Auf der Zuführeinrichtung 17 bzw. im vorliegenden Fall, wie in **Fig. 3** dargestellt, über eine Rahmenverbindung 44 mit dem Rahmengestell 18 der Zuführeinrichtung 17 verbunden ist eine Anpresseinrichtung 42 vorgesehen, die - ebenfalls wie die Zuführeinrichtung 17 als Umlaufförderer ausgebildet - mit einer über Umlenkwellen 35, 36 geführten, angetriebenen Förderbandeinrichtung 37 versehen ist. Darüber hinaus weist die Anpresseinrichtung 42 eine Vielzahl von Druckwalzenanordnungen 38 auf, die auf den der Zuführeinrichtung 17 gegenüberliegend angeordneten Trum einen Anpressdruck ausüben. Zwischen der Förderbandeinrichtung 37, der Anpresseinrichtung 42 und der Förderbandeinrichtung 29 der Zuführeinrichtung 17 wird somit eine Spaltstrecke 43 ausgebildet, die eingangsseitig, also der Kaschiereinheit 14 zugewandt, mit einem Einzugsspalt 39 und ausgabeseitig, also dem Stapel 30 zugewandt, mit einem Ausgabespalt 40 versehen ist.

Wie insbesondere aus der **Fig. 3** und der Rahmenverbindung 44 der Anpresseinrichtung 42 bzw. eines Rahmengestells 41 der Anpresseinrichtung 42 mit dem Rahmengestell 18 der Zuführeinrichtung 17 deutlich wird, bildet die Anpresseinrichtung 42 eine von der Zuführeinrichtung 17 unabhängige Montageeinheit, die im Zusammenwirken mit der Zuführeinrichtung 17 die Ausbildung der Spaltstrecke 43 (Fig. 1) ermöglicht.

Wie insbesondere aus den **Fig. 1 und 2** zu ersehen ist, ist die Anpresseinrichtung 42 bzw. der Einzugsspalt 39 und der Ausgabespalt 40 der Anpresseinrichtung 42 mit einem Abstand A von der Übernahmekante 16 bzw. einem Abstand B von der Übergabekante 21 der Zuführeinrichtung 17 angeordnet, um einerseits einen Einzug eines Kartonzuschnitts 12 in den Einzugsspalt 39 erst nach großflächiger Auflage des aus der Kaschiereinheit 14 herausgeförderten Kartonzuschnitts 12 auf der Förderbandeinrichtung 29 durchzuführen. Damit wird sichergestellt, dass die Übernahme eines Kartonzuschnitts 12 von der Kaschiereinheit 14 auf die Zuführeinrichtung 17 im Wesentlichen ungestört vom Einzug des Kartonzuschnitts 12 in die Spaltstrecke 43 erfolgt. Andererseits sorgt die Ausbildung eines entsprechenden Abstandes B zwischen dem Ausgabespalt 40 und der Übergabekante 21 für eine durch den Ausgabespalt 40 im Wesentlichen unbeeinflusste Übergabe des Kartonzuschnitts auf den Stapel 30.

## Patentansprüche

1. Vorrichtung zur gestapelten Ablage von Kartonzuschnitten mit einer Zuführeinrichtung und einer der Zuführeinrichtung in Zuführrichtung nachgeordneten Stapeleinrichtung umfassend einen Hubförderer zur Höhenanpassung der Zuführeinrichtung an die Stapelhöhe,
**dadurch gekennzeichnet,**
**dass** die Zuführeinrichtung (17) mit einer Anpresseinrichtung (42) zur Ausbildung einer Spaltstrecke (43) zur Druckbeaufschlagung eines die Spaltstrecke durchlaufenden Kartonzuschnitts (12) versehen ist, und dass die Anpresseinrichtung zusammen mit der Zuführeinrichtung als Einheit mit dem Hubförderer (24) verstellbar ist.

2. Vorrichtung nach Anspruch 1,
**dadurch gekennzeichnet,**
**dass** die Anpresseinrichtung (42) als Montageeinheit mit der Zuführeinrichtung (17) verbunden ist.

3. Vorrichtung nach Anspruch 1,
**dadurch gekennzeichnet, dass** die Anpresseinrichtung (42) integral mit der Zuführeinrichtung (17) ausgebildet ist.

4. Vorrichtung nach einem der vorangehenden Ansprüche,
**dadurch gekennzeichnet, dass** ein zwischen der Anpresseinrichtung (42) und der Zuführeinrichtung (17) gebildeter Einzugsspalt (39) der Spaltstrecke (43) mit Abstand A von einer Übernahmekante (16) der Zuführeinrichtung (17) angeordnet ist.

5. Vorrichtung nach einem der vorangehenden Ansprüche,
**dadurch gekennzeichnet,**
**dass** ein zwischen der Anpresseinrichtung (42) und der Zuführeinrichtung (17) gebildeter Ausgabespalt (40) der Spaltstrecke (43) mit Abstand B von einer Übergabekante (21) der Zuführeinrichtung (17) angeordnet ist.

6. Vorrichtung nach Anspruch 4 oder 5,
**dadurch gekennzeichnet,**
**dass** der Abstand A,B mindestens 20% der Länge eines Kartonzuschnitts (12) in Zuführrichtung (13) beträgt.

7. Vorrichtung nach einem der Ansprüche 4 bis 6,
**dadurch gekennzeichnet,**
**dass** die Anpresseinrichtung (42) zur Veränderung des Abstands A bzw. B in Zuführrichtung (13) oder entgegen der Zuführrichtung relativ zur Zuführeinrichtung (17) verfahrbar ist.

## Claims

1. A device for depositing cardboard cuts in stacks comprising a feeding device and a stacking device, which is arranged downstream from the feeding device in feeding direction, comprising a lifting conveyor for adapting the height of the feeding device to the height of the stack,
**characterized in**
**that** the feeding device (17) is provided with a pressing device (42) for forming a gap section (43) for applying pressure to a cardboard cutout (12), which passes through the gap section (43), and in that the pressing device can be adjusted as a unit together with the feeding device by means of the lifting conveyor (24).

2. The device according to claim 1,
**characterized in**
**that** the pressing device (42) as an assembly unit is connected to the feeding device (17).

3. The device according to claim 1,
**characterized in**
**that** the pressing device (42) is embodied so as to be integral with the feeding device (17).

4. The device according to one of the preceding claims,
**characterized in**
**that** an intake gap (39) of the gap section (43) formed between the pressing device (42) and the feeding device (17) is arranged at a distance A from a transfer flange (16) of the feeding device (17).

5. The device according to one of the preceding claims,
**characterized in**
**that** an output gap (40) of the gap section (43) formed between the pressing device (42) and the feeding device (17) is arranged at a distance B from a transfer flange (21) of the feeding device (17).

6. The device according to claim 4 or 5,
**characterized in**
**that** the distance A, B is at least 20% of the length of a cardboard cut (12) in feeding direction (13).

7. The device according to one of claims 4 to 6,
**characterized in**
**that** the pressing device (42) can be displaced for changing the distance A or B, respectively, in feeding direction (13) or contrary to the feeding direction relative to the feeding device (17).

## Revendications

1. Dispositif pour la dépose en empilement de découpes de cartons avec un dispositif d'alimentation et un dispositif d'empilage en aval du dispositif d'alimentation dans le sens d'alimentation, comprenant un élévateur pour adapter le dispositif d'alimentation en hauteur, **caractérisé en ce que** le dispositif d'alimentation (7) est muni d'un dispositif de compression (42) pour former une voie fendue (43) pour la sollicitation par force d'une découpe de carton (12) traversant la voie fendue et que le dispositif de compression est déplaçable avec le dispositif d'alimentation comme unité avec l'élévateur (24).

2. Dispositif selon la revendication 1, **caractérisé en ce que** le dispositif de compression (42) est relié au dispositif d'alimentation (17) comme unité de montage.

3. Dispositif selon la revendication 1, **caractérisé en ce que** le dispositif de compression (42) est formé intégralement avec le dispositif d'alimentation (17) .

4. Dispositif selon l'une quelconque des revendications précédentes, **caractérisé en ce qu'**une fente de prise (39) de la voie fendue (43) formée entre le dispositif de compression (42) et le dispositif d'alimentation (17) est placée à une distance A d'une arête d'engagement (16) du dispositif d'alimentation (17)

5. Dispositif selon l'une quelconque des revendications précédentes, **caractérisé en ce qu'**une fente de distribution (40) de la voie fendue (43) formée entre le dispositif de compression (42) et le dispositif d'alimentation (17) est placée à une distance B d'une arête d'engagement (21) du dispositif d'alimentation (17) .

6. Dispositif selon la revendication 4 ou 5, **caractérisé en ce que** la distance A, B fait au moins 20% de la longueur d'une découpe de carton (12) dans le sens d'alimentation (13).

7. Dispositif selon l'une des revendications 4 à 6, **caractérisé en ce que** le dispositif de compression (42) est déplaçable par rapport au dispositif d'alimentation (17) pour modifier la distance A respectivement B dans le sens d'alimentation (13) ou contre le sens d'alimentation.
